# EUROPÄISCHE PATENTSCHRIFT

(11) **EP 1 223 242 B1**
(45) Veröffentlichungstag und Bekanntmachung des Hinweises auf die Patenterteilung: **24.03.2004**
(21) Anmeldenummer: 01128205.0
(22) Anmeldetag: 28.11.2001
(51) Int. Cl.: D06F 37/20, D06F 37/26, D06F 39/12

(54) **Ausgleichsmassenelement**
Counterweight
Masse d'équilibrage

(30) Priorität: 10.01.2001 DE 20100354 U
(43) Veröffentlichungstag der Anmeldung: 17.07.2002
(73) Patentinhaber: Turban-Beton-Bauteile KG, 92708 Mantel (DE)
(72) Erfinder: Turban, Alfons, 92708 Mantel (DE); Turban, Johann Dipl.Ing, 92708 Mantel (DE)
(74) Vertreter: Schneck, Herbert, Dipl.-Phys., Dr.

(56) Entgegenhaltungen:
- EP-A- 0 318 109
- EP-A- 0 319 081
- DE-A- 3 217 160

## Beschreibung

Die Erfindung betrifft ein Ausgleichsmassenelement aus Beton für eine Waschmaschine, das eine Mehrzahl von Hülsen zur Einbringung von Befestigungselementen zur Verbindung mit dem Waschmaschinen-Laugenbehälter umfaßt.

Waschmaschinen-Laugenbehälter werden heute auch aus Kunststoff gefertigt. Aufgrund des instabilen Schwingungssystems in der Waschmaschine werden Ausgleichsmassenelemente aus anderen Materialien herangezogen, um einen runden Lauf gewährleisten zu können. Üblicherweise bestehen diese Ausgleichsmassenelemente aus Schwerbeton, der auch in einen Kunststoffmantel gefüllt werden kann. Schwerbeton weist einerseits eine hohe Dichte auf und ist andererseits sehr kostengünstig und dementsprechend für diesen Zweck gut geeignet. Diese Ausgleichsmassenelemente enthalten eine Vielzahl von Hülsen, um z. B. über Befestigungsschrauben die Verbindung zum Waschmaschinen-Laugenbehälter zu gewährleisten.

Aufgrund einer ungenügenden Aufnahme der Kräfte bzw. der Momente im Beton können Festigkeitsprobleme im Ausgleichsmassenelement auftreten. Eine Schädigung des spröden Betons äußert sich vor allem in Rißbildung.

EP 0 319 081 A offenbart ein Ausgleichsmassenelement gem. dem Oberbegriff von Anspruch 1.

Hiervon ausgehend liegt der Erfindung die Aufgabe zugrunde, ein Ausgleichsmassenelement aus Beton für eine Waschmaschine zu entwickeln, in dem Kräfte und Momente, die durch das aus Waschmaschinen-Laugenbehälter und Motiv gebildete Schwingungssystem erzeugt werden, ohne Schädigung des Formteils aufgenommen werden können, wobei insbesondere eine Rißbildung verhindert werden soll.

Diese Aufgabe wird erfindungsgemäß dadurch gelöst, daß die Hülsen aus Stahl bestehen und mit einer im wesentlichen kreisförmigen umlaufenden Betonarmierung verschweißt sind.

Da die Hülsen ebenso wie die Drahtreifen aus Stahl bestehen, wird durch das Verschweißen der beiden Komponenten eine formsteife Konstruktion ermöglicht. Kräfte, die aus der Befestigung an dem Waschmaschinen-Laugenbehälter resultieren, werden über die Hülsen und die Drahtreifen gleichmäßig im Betonteil verteilt. Die Wahrscheinlichkeit einer lokalen Schädigung des Betons kann reduziert werden.

In weiterer Ausgestaltung der Erfindung ist vorteilhafterweise vorgesehen, daß die Schweißverbindungen als Schweißpunkte ausgebildet sind.

Diese Art der Schweißverbindung hat den Vorteil, daß sie besonders schnell und kostengünstig durch Schweißroboter maschinell durchgeführt werden kann.

Außerdem ist es zweckmäßig, daß die Armierungen als annähernd runde Drahtreifen ausgebildet sind, wobei wenigstens ein Drahtreifen an der Außenseite der Hülse verläuft und mit diesen verbunden ist und wenigstens ein zweiter Drahtreifen an der Innenseite der Hülsen verläuft und mit diesen verbunden ist.

Wegen der beidseitigen Fixierung der Hülsen durch den äußeren und den inneren Drahtreifen können die Kräfte und Momente besser und gleichmäßiger auf das gesamte Ausgleichsmassenelement verteilt werden.

Gemäß einer weiteren vorteilhaften Ausgestaltung ist ein Drahtreifen mit einer Stirnseite der Hülsen annähernd fluchtend angeordnet. Weiterhin ist vorgesehen, daß ein zweiter Drahtreifen im Mittelbereich der Hülsen angeordnet ist. Die Armierung weist diese versetzte Anordnung auf, um Zugkräfte in beiden Bereichen, d. h. unterhalb und oberhalb der neutralen Phase des Formteils, aufnehmen zu können. Diese Anordnung ergibt eine steife Armierungskonstruktion, die eine Rißbildung im Beton des Ausgleichsmassenelement verhindert.

Weiterhin ist vorgesehen, daß die Drahtreifen überlappende Enden aufweisen. Durch diese überlappenden Enden können Längenunterschiede der Drahtreifen bzw. Abweichungen der Drahtreifen vom Solldurchmesser ausgeglichen werden, indem die Länge der Überlappung variiert wird.

Es ist weiterhin zweckmäßig, daß ein Drahtreifen im Bereich einer Hülse eine Ausbauchung aufweist. Diese Ausbauchung ist aus Platzgründen erforderlich.

Nachfolgend wird die Erfindung anhand bevorzugter Ausführungsbeispiele beschrieben. Dabei zeigen:
- Fig. 1: eine Aufsicht auf die Armierung eines erfindungsgemäßen Ausgleichsmassenelements, die auch die überlappenden Enden zeigt,
- Fig. 2: einen Schnitt durch die Armierung des Ausgleichsmassenelements, und
- Fig. 3: eine weitere Teilaufsicht auf die Armierung ein erfindungsgemäßes Ausgleichsmassenelement, die auch eine Ausbauchung eines Drahtreifens enthält.

In Fig. 1 ist ein Grundgerüst einer Armierung 1 in einem Ausgleichsmassenelement dargestellt, das einen inneren Drahtreifen 2, einen äußeren Drahtreifen 3 und Stahlhülsen 4 umfaßt, wobei die Hülsen 4 zwischen den Drahtreifen 2 und 3 angebracht sind. Zwischen dem inneren Drahtreifen 2 und dem äußeren Drahtreifen 3 befindet sich außerhalb der Stahlhülsen 4 Beton, der in Fig. 1 nicht dargestellt ist. Die Drahtreifen 2 und 3 bilden für den Beton eine Armierung 1. Der innere Drahtreifen 2 und der äußere Drahtreifen 3 sind konzentrisch um eine Achse 5 bzw. um einen Mittelpunkt M mit dem Durchmesser D1 bzw. D2 angeordnet. Die Querschnitte der Drahtreifen 2, 3 sind rund ausgebildet und weisen einen Durchmesser D3 auf. Der Durchmesser D2 des Drahtreifens 3 ist um den zweifachen Außendurchmesser D4 der Stahlhülse 4 zuzüglich des doppelten Durchmessers D3 größer als der Durchmesser D1 des inneren Drahtreifens 2. Die Form der Hülsen 4 richtet sich nach der Geometrie des Anbauteils bzw. der Befestigungsart.

Der Drahtreifen 2 berührt mit seiner Außenseite 6 die äußere Innenseite 8 der Hülse 4. Eine Innenseite 7 des Drahtreifens 3 liegt an einer Außenseite 9 bezogen auf den Mittelpunkt M der Drahtreifen 2, 3 der Hülse 4 an. An diesen Kontaktstellen werden die Schweißpunkte 10 und 11 ausgebildet. An den Schweißpunkten 10 wird die Außenseite 6 des Drahtreifens 2 mit der Innenseite 8 bezogen auf den Mittelpunkt M der Drahtreifen 2, 3 der Hülsen 4 aus Festigkeitsgründen verschweißt. Ebenso werden an den Schweißpunkten 11 die Innenseite 7 des Drahtreifens 3 mit der Außenseite 9 der Hülsen 4 verschweißt. Hierdurch entsteht eine Armierung 1 für ein Ausgleichsmassenelement, die eine sehr hohe Formsteifigkeit aufweist und von Beton umgossen wird.

Des weiteren zeigt Fig. 1 die überlappenden Enden 12 des Drahtreifens 2, die über die Länge L1 aneinander anliegen und verschweißt sind.

Aus Fig. 2 wird offensichtlich, daß der Drahtreifen 2 von dem Drahtreifen 3 durch den Abstand H1 entfernt ist. Das bedeutet, daß die Schweißpunkte 10 in einer anderen Ebene liegen als die Schweißpunkte 11. Der Drahtreifen 2 ist also in einem Mittelbereich 13 der Hülsen 4 angeordnet. Die Hülsen 4 sind mit einer Stirnseite 14 annähernd fluchtend an dem Drahtreifen 3 angeordnet. Die Zentrierung des Ausgleichsmassenelements erfolgt über Zapfen (in der Zeichnung nicht dargestellt), die nach Befestigung formschlüssig oder reibschlüssig in die Hülsen 4 reichen.

Die konkrete Positionierung der Armierung 1 und der Hülsen 4 ist im Einzelfall von der Geometrie des Betonteils abhängig.

Fig. 3 zeigt eine Ausbauchung 15 in dem Drahtreifen 3 mit dem Radius R1, die sich im Bereich einer Hülse 4 befindet. Anstelle von solchen Ausbauchung können auch andere geometrische Formen der Drahtringe bzw. Abflachungen je nach Erfordernis vorhanden sein.

## Patentansprüche

1. Ausgleichsmassenelement aus Beton für eine Waschmaschine umfassend eine Mehrzahl von Hülsen (4) zur Einbringung von Befestigungselementen zur Verbindung mit dem Waschmaschinen-Laugenbehälter, **dadurch gekennzeichnet, daß** die Hülsen (4) aus Stahl bestehen und mit einer umlaufenden Betonarmierung verschweißt sind.

2. Ausgleichsmassenelement nach Anspruch 1, **dadurch gekennzeichnet, daß** die Schweißverbindungen als Schweißpunkte (10, 11) ausgebildet sind.

3. Ausgleichsmassenelement nach Anspruch 1, **dadurch gekennzeichnet, daß** die Armierung als annähernd runde Drahtreifen (2, 3) ausgebildet ist, wobei wenigstens ein Drahtreifen (3) an der Außenseite (9), bezogen auf den Mittelpunkt M der Drahtreifen (2, 3), der Hülsen (4) verläuft und mit diesen verbunden ist und wenigstens ein zweiter Drahtreifen (2) an der Innenseite (8), bezogen auf den Mittelpunkt M der Drahtreifen (2, 3), der Hülsen (4) verläuft und mit diesen verbunden ist.

4. Ausgleichsmassenelement nach Anspruch 3, **dadurch gekennzeichnet, daß** ein Drahtreifen (3) mit einer Stirnseite (14) der Hülsen (4) annähernd fluchtend angeordnet ist.

5. Ausgleichsmassenelement nach Anspruch 3, **dadurch gekennzeichnet, daß** ein zweiter Drahtreifen (2) im Mittelbereich (13) der Hülsen (4) angeordnet ist.

6. Ausgleichsmassenelement nach Anspruch 4 und 5, **dadurch gekennzeichnet, daß** der außen verlaufende Drahtreifen (3) mit der Stirnseite (14) fluchtet und der innen verlaufende Drahtreifen (2) im Mittelbereich (13) der Hülsen (4) verläuft.

7. Ausgleichsmassenelement nach Anspruch 3, **dadurch gekennzeichnet, daß** wenigstens ein Drahtreifen (2, 3) überlappende Enden (12) aufweist.

8. Ausgleichsmassenelement nach Anspruch 3, **dadurch gekennzeichnet, daß** ein Drahtreifen (3) im Bereich einer Hülse (4) eine Ausbauchung (15) aufweist.

## Claims

1. Concrete counterweight for a washing machine, comprising a plurality of sleeves (4) for fastening elements to be inserted for connection with the suds receptacle of the washing machine, **characterized in that** the sleeves (4) consist of steel and are welded to an encircling concrete reinforcement.

2. Counterweight according to claim 1, **characterized in that** the welds are welding spots (10, 11).

3. Counterweight according to claim 1, **characterized in that** the reinforcement is formed as approximately round wire hoops (2, 3), with at least one wire hoop (3), related to the center M of the wire hoops (2, 3), extending on the outside (9) of the sleeves (4) and being joined thereto, and at least a second wire hoop (2), related to the center M of the wire hoops (2, 3), extending on the inside (8) of the sleeves (4) and being joined thereto.

4. Counterweight according to claim 3, **characterized in that** a wire hoop (3) is approximately in alignment with a front (14) of the sleeves (4).

5. Counterweight according to claim 3, **characterized in that** a second wire hoop (2) is disposed in the central sector (13) of the hoops (4).

6. Counterweight according to claim 4 and 5, **characterized in that** the exterior wire hoop (3) aligns with the front (14) and the interior wire hoop (2) runs along the central sector (13) of the sleeves (4).

7. Counterweight according to claim 3, **characterized in that** at least one wire hoop (2, 3) has overlapping ends (12).

8. Counterweight according to claim 3, **characterized in that** a wire hoop (3) has a bulging (15) in the vicinity of a sleeve (4).

## Revendications

1. Masse d'équilibrage en béton pour une machine à laver, comportant une pluralité de douilles (4) pour introduire des éléments de fixation destinés à la liaison avec le réceptacle de lessive de la machine à laver, **caractérisée en ce que** les douilles (4) sont faites d'acier et sont soudées avec une armature à béton périphérique.

2. Masse d'équilibrage selon la revendication 1, **caractérisée en ce que** les liaisons soudées sont réalisées sous forme de points de soudure (10, 11).

3. Masse d'équilibrage selon la revendication 1, **caractérisée en ce que** l'armature est réalisée sous forme de ceintures de fil approximativement circulaires (2, 3), au moins une ceinture de fil (3) s'étendant sur le côté extérieur (9), par référence au centre M des ceintures de fil (2, 3), des douilles (4) et étant reliée à celles-ci, et au moins une deuxième ceinture de fil (2) s'étendant sur le côté intérieur (8), par référence au centre M des ceintures de fil (2, 3), des douilles (4) et étant reliée à celles-ci.

4. Masse d'équilibrage selon la revendication 3, **caractérisée en ce qu'**une ceinture de fil (3) est agencée approximativement en alignement avec une face frontale (14) des douilles (4).

5. Masse d'équilibrage selon la revendication 3, **caractérisée en ce qu'**une deuxième ceinture de fil (2) est agencée dans la zone centrale (13) des douilles (4).

6. Masse d'équilibrage selon les revendications 4 et 5, **caractérisée en ce que** la ceinture de fil (3) s'étendant à l'extérieur est en alignement avec la face frontale (14) et la ceinture de fil (2) s'étendant à l'intérieur s'étend dans la zone centrale (13) des douilles (4).

7. Masse d'équilibrage selon la revendication 3, **caractérisée en ce qu'**une ceinture de fil (2, 3) au moins comprend des extrémités chevauchantes (12).

8. Masse d'équilibrage selon la revendication 3, **caractérisée en ce qu'**une ceinture de fil (3) présente un bombement (15) au niveau d'une douille (4).
